# EUROPÄISCHE PATENTSCHRIFT

(11) **EP 2 568 171 B1**
(45) Veröffentlichungstag und Bekanntmachung des Hinweises auf die Patenterteilung: **12.06.2019**
(21) Anmeldenummer: 12173506.2
(22) Anmeldetag: 26.06.2012
(51) Int. Cl.: F04B 1/04, F04B 9/04

(54) **Stößel**
Ram
Pilon

(30) Priorität: 09.09.2011 DE 102011082434
(43) Veröffentlichungstag der Anmeldung: 13.03.2013
(73) Patentinhaber: Schaeffler Technologies AG & Co. KG, 91074 Herzogenaurach (DE)
(72) Erfinder: Dorn, Stefan, 96142 Hollfeld (DE); Geyer, Norbert, 91315 Höchstadt (DE); Junker, Marco, 91619 Obernzenn (DE)

(56) Entgegenhaltungen:
- WO-A1-2011/064044
- US-A1- 2008 190 237

## Beschreibung

Die Erfindung betrifft einen Stößel für eine Kraftstoffhochdruckpumpe oder für einen Ventiltrieb einer Brennkraftmaschine, mit einem Gehäuse, das im Bereich seiner antriebsseitigen Stirn eine Rolle für einen Anlauf eines periodischen Huberzeugers aufnimmt, wobei das Gehäuse axial unterhalb der Rolle von einem mit dessen Innenmantel verbundenen Brückenstück durchragt ist, dessen einer abtriebsseitigen Stirn des Gehäuses zugewandte Unterseite zumindest mittelbar als Anlage für ein Stößelfolgeteil dient, wobei eine Oberseite des Brückenstücks eine schalenartige Einformung aufweist, in der ein aus einem Ring abgetrenntes, bewegliches Schalensegment sitzt, auf dessen Innenbahn die Rolle gleitgelagert ist und wobei das Schalensegment über vom Innenmantel oberhalb des Brückenstücks ausgehende Vorsprünge ausdrehgesichert in der Einformung verläuft.

Die WO 2011/064044 A1 zeigt einen gattungsgemäßen Stößel, hier für eine Kraftstoffhochdruckpumpe. Hervorstehend ist, dass dessen Brückenstück als loses und separat zu montierendes Einlegeteil vorliegt, auf dessen speziell eingeformter Oberseite das Schalenstück liegt. Von einem Oberrand des Stößel ragen gemäß den Figuren 7, 8, ausgehend vom Außenmantel, vier Einkerbungen in Richtung zum Stößelinneren ein. Diese dienen, nach einer erkennbar notwendigen Montage der Rolle, des Schalensegments sowie des Brückenstücks von unten, als Verliersicherungsbereiche für die Rolle und das Schalenstück.

Ein weiterer Stößel ist aus der DE 10 2009 056 303 A1 vorbekannt. Dessen Schalensegment erfährt in der Einformung des Brückenstücks eine Ausdrehsicherung durch am Brückenstück angestemmte Nasen. Klar ist, dass unter entsprechender Belastung das Schalensegment den Widerstand der Nasen durchbrechen und sich somit aus der Einformung drehen kann. Weiterhin hat ein "ungünstiger" Rissverlauf beim Cracken, da nicht 100%ig vorhersehbar, Einfluss auf die Führungs- und Haltefähigkeit.

Aufgabe ist es daher, einen Stößel zu schaffen, der einfach aufgebaut ist, sich leicht montieren lässt und der maßlich eng tolerierbar ist.

Erfindungsgemäß wird diese Aufgabe gemäß Anspruch 1 dadurch gelöst, dass das Brückenstück einteilig mit dem Gehäuse verbunden ist, wobei vom Innenmantel des Gehäuses genau vier einteilig angebundene Axialführungssäulen als die Vorsprünge, axial bis zum Brückenstück verlaufend, einragen, an denen das Schalensegment über hierzu komplementäre Eckaussparungen an dessen beiden Trennstirnen ausdrehgesichert angeordnet ist.

Somit ist ein Stößel ohne die eingangs genannten Nachteile geschaffen. Das Schalensegment lässt sich "zielgenau" und sicher montieren und erfährt zudem an den vier sich bis zum Brückenstück erstreckenden sowie einteilig vom Gehäuse ausgehenden Axialführungssäulen eine hervorragende Ausdrehsicherung, bei gleichzeitig gewünschter geringer Beweglichkeit. Ggf. kommen auch weniger als vier Säulen infrage, so bspw. zwei sich diametral gegenüberliegende Säulen. Durch die zugleich vorgeschlagene einteilige Anbindung des Brückenstücks an das Gehäuse werden nachträgliche Montagekosten minimiert, bei welcher Montage auch eine negative maßliche Beeinflussung des Stößels auftreten kann.

Der Stößel, auch Rollenstößel genannt, soll insbesondere bei Hochdruckpumpen zur Kraftstoffförderung von qualitätsgeregelten Brennkraftmaschinen Anwendung finden (Kraftstoffschmierung). Denkbar und vorgesehen ist jedoch auch ein Einsatz bei quantitätsgeregelten Brennkraftmaschinen oder als klassischer, nockenfolgender Stößel in einem Ventiltrieb einer Brennkraftmaschine. Als Huberzeuger dienen ein Nocken, ein Exzenter oder eine Gruppe hiervon.

Die vorgenannten Axialführungssäulen haben in Fortbildung der Erfindung im Querschnitt eine dreieckähnlich zulaufende Geometrie. Somit können diese Säulen beim bevorzugt spanlosen Herstellprozess des Gehäuses einfach mit ausgeformt werden.

Die in einem weiteren Unteranspruch vorgeschlagene deutliche Fase im Kantenbereich des Schalensegments von dessen Axialstirnsegment zur Innenbahn sorgt für einen von Auswürfen etc. freien Innenbahnbereich. Diese Auswürfe können beim Crackprozess, also beim stumpfen Abtrennen der Schalensegmente aus einem fertigen oder halbfertigen Ring wie bspw. einem Wälzlagerring, der fertig bearbeitet sein kann, entstehen. Es sind jedoch auch andere Trennverfahren wie Sägen oder Schleifen (Trennschleifen) denkbar und vorgesehen.

Bei dem vorgenannten Cracken können bspw. zwei bis vier Elemente aus einem Ring gewonnen werden. Hierbei wird stirnseitig des Rings ein entsprechend stumpfes Werkzeug mit Axialkraft appliziert, wobei es hilfreich ist, hierbei eine Kerbe, wie anspruchsgemäß aufgeführt, im Abschnitt einer Axialstirn des Rings anzuordnen. Die Kerbe kann als entsprechende Einformung oder als Laserkerbe oder andere gezielte Materialschwächung vorliegen. Trotz eines nicht 100%-ig vorhersagbaren Rissverlaufs an den Trennstirnen beeinflusst dieser nicht die Führung und Ausdrehsicherung des gewonnenen Schalensegments im Stößel negativ.

Zur Zeichnung:
- Fig. 1 zeigt eine räumliche Ansicht auf einen als Pumpenstößel ausgebildeten Stößel;
- Fig. 2 einen Längsschnitt durch den Stößel;
- Fig. 3 einen Wälzlagerring als Ring, aus welchem die Schalensegmente gewonnen werden und
- Fig. 4 als Einzelheit ein Schalensegment.

Dargestellt ist ein Stößel 1 für eine Kraftstoffhochdruckpumpe. Dieser hat ein zylindrisches Gehäuse 2, welches im Bereich seiner antriebsseitigen Stirn 3 eine Rolle 4 für einen Anlauf eines Ein- oder Mehrfachnockens aufnimmt. Axial unterhalb der Rolle 4 ist das Gehäuse 2 von einem Brückenstück 6 durchragt, das einteilig von dessen Innenmantel 5 ausgeht. Eine einer abtriebsseitigen Stirn 7 des Gehäuses 2 zugewandte Unterseite 8 des Brückenstücks 6 dient als Anlage für ein Stößelfolgeteil (hier Pumpenkolben).

Eine Oberseite 9 des Brückenstücks 6 weist eine schalenartige Einformung 10 auf, die aus Fig. 2 ersichtlich ist. In dieser sitzt ein aus einem Ring 11 abgetrenntes, darin geringfügig beweglich gehaltenes Schalensegment 12, auf dessen Innenbahn 13 die Rolle 4 gleitgelagert verläuft. Eine Schmierung dieser Lagerung erfolgt durch Kraftstoff, wobei auch eine separate Ölschmierung denkbar ist.

Zu erkennen ist, dass das Schalensegment 12 ausdrehgesichert in der Einformung 10 verläuft. Hierfür gehen vom Innenmantel 5 des Gehäuses 2 vier Axialführungssäulen 14 einteilig aus, an denen das Schalensegment 12 über Eckaussparungen 15 (s. a. Fig. 4) an dessen beiden Trennstirnen 16 ausdrehgesichert angeordnet ist. Die Eckaussparungen 15 sind teilkomplementär zur Außenkontur der Axialführungssäulen 14.

Wie aus den Fig. 1, 3 zu entnehmen ist, weist ein Kantenbereich 17 des Schalensegments 12 von dessen jeweiligem Axialstirnsegment 18 zur Innenbahn 13 eine deutliche Fase 19 auf. Darunter ist eine Fase zu verstehen, die größer als eine Norm- oder Minimalfase für einen derartigen Übergangsbereich ist.

Jedes Schalensegment 12 wird durch Cracken aus einem Ring 11 gewonnen (s. a. Fig. 3, 4). Der Ring 11 hat hiernach drei 3 Trennstirnbereiche 20. An beiden Axialstirnen 21 des Rings 11 ist je Trennstirnbereich 20 eine von dessen Außenmantel 22 ausgehende halbkreisförmige Ausnehmung 23 zur Darstellung von jeweils zwei der Eckaussparungen 15 appliziert. In jede Ausnehmung 23 mündet eine an der Axialstirn 21 verlaufende Kerbe 24.

Zum Abtrennen (Cracken) der Schalensegmente 12, also zur Risserzeugung, wird ein entsprechend stumpfes Werkzeug axial auf die Kerbe 24 gebracht.

### Liste der Bezugszahlen

1) Stößel
2) Gehäuse
3) antriebsseitige Stirn
4) Rolle
5) Innenmantel
6) Brückenstück
7) abtriebsseitige Stirn
8) Unterseite
9) Oberseite
10) Einformung
11) Ring
12) Schalensegment
13) Innenbahn
14) Axialführungssäule
15) Eckaussparung
16) Trennstirn
17) Kantenbereich
18) Axialstirnsegment
19) Fase
20) Trennstirnbereich
21) Axialstirn
22) Außenmantel
23) Ausnehmung
24) Kerbe

## Patentansprüche

1. Stößel (1) für eine Kraftstoffhochdruckpumpe oder einen Ventiltrieb einer Brennkraftmaschine, mit einem Gehäuse (2), das im Bereich seiner antriebsseitigen Stirn (3) eine Rolle (4) für einen Anlauf eines periodischen Huberzeugers aufnimmt, wobei das Gehäuse (2) axial unterhalb der Rolle (4) von einem mit dessen Innenmantel (5) verbundenen Brückenstück (6) durchragt ist, dessen einer abtriebsseitigen Stirn (7) des Gehäuses (2) zugewandte Unterseite (8) zumindest mittelbar als Anlage für ein Stößelfolgeteil dient, wobei eine Oberseite (9) des Brückenstücks (6) eine schalenartige Einformung (10) aufweist, in der ein aus einem Ring (11) abgetrenntes, bewegliches Schalensegment (12) sitzt, auf dessen Innenbahn (13) die Rolle (4) gleitgelagert ist und wobei das Schalensegment (12) über vom Innenmantel (5) oberhalb des Brückenstücks (6) ausgehende Vorsprünge ausdrehgesichert in der Einformung (10) verläuft, **dadurch gekennzeichnet, dass** das Brückenstück (6) einteilig mit dem Gehäuse (2) verbunden ist, wobei vom Innenmantel (5) des Gehäuses (2) genau vier einteilig angebundene Axialführungssäulen (14) als die Vorsprünge, axial bis zum Brückenstück (6) verlaufend, einragen, an denen das Schalensegment (12) über hierzu komplementäre Eckaussparungen (15) an dessen beiden Trennstirnen (16) ausdrehgesichert angeordnet ist.

2. Stößel nach Anspruch 1, **dadurch gekennzeichnet, dass** ein Kantenbereich (17) des Schalensegments (12) von dessen jeweiligem Axialstirnsegment (18) zumindest zur Innenbahn (13) mit einer deutlichen Fase (19) versehen ist.

3. Stößel nach Anspruch 1, **dadurch gekennzeichnet, dass** die Axialführungssäulen (14) spitz in Richtung auf eine Axiallinie des Stößel (1) zulaufen.

4. Stößel nach Anspruch 1, **dadurch gekennzeichnet, dass** das Schalensegment (18) eine Halb-, Drittel oder Viertelschale ist sowie von einem Wälzlagerring als Ring (11) durch Cracken, Sägen, Erodieren oder Fräsen getrennt ist.

5. Stößel nach Anspruch 1, **dadurch gekennzeichnet, dass** das Gehäuse (2) als Stahlblech- bzw. Fließpressteil vorliegt.

## Claims

1. Tappet (1) for a high pressure fuel pump or a valve train of an internal combustion engine, having a housing (2) which, in the region of its drive-side end (3), receives a roller (4) for being rolled on by a periodic lift generator, the housing (2) being penetrated axially below the roller (4) by a bridge piece (6) which is connected to its inner shell (5) and the underside (8) of which, which faces an output-side end (7) of the housing (2), serves at least indirectly as a rest for a tappet following part, an upper side (9) of the bridge piece (6) having a shell-like formed recess (10), in which a movable shell segment (12) is seated which is severed from a ring (11) and on the inner track (13) of which the roller (4) is mounted with a plain bearing, and the shell segment (12) running in the formed recess (10) in a manner which is secured against being milled out via projections which emanate from the inner shell (5) above the bridge piece (6), **characterized in that** the bridge piece (6) is connected in one piece to the housing (2), precisely four axial guide columns (14) which are attached in one piece protruding as the projections from the inner shell (5) of the housing (2), so as to run axially as far as the bridge piece (6), on which axial guide columns (14) the shell segment (12) is arranged in a manner which is secured against being milled out via corner cut-outs (15) which are complementary with respect thereto on the two dividing ends (16) thereof.

2. Tappet according to Claim 1, **characterized in that** an edge region (17) of the shell segment (12) is provided with an appreciable chamfer (19) from its respective axial end segment (18) at least as far as the inner track (13).

3. Tappet according to Claim 1, **characterized in that** the axial guide columns (14) taper acutely in the direction of an axial line of the tappet (1).

4. Tappet according to Claim 1, **characterized in that** the shell segment (18) is a half shell, a third shell or a quarter shell, and is separated from an anti-friction bearing ring as a ring (11) by way of cracking, sawing, eroding or milling.

5. Tappet according to Claim 1, **characterized in that** the housing (2) is present as a steel sheet part or extruded part.

## Revendications

1. Poussoir (1) pour une pompe à carburant haute pression ou une commande de soupapes d'un moteur à combustion interne, avec un boîtier (2), qui contient dans la région de sa face frontale côté entraînement (3) un rouleau (4) pour un démarrage d'un générateur de course périodique, dans lequel le boîtier (2) est traversé axialement en dessous du rouleau (4) par une pièce de pontage (6) reliée à sa surface latérale intérieure (5), et dont le côté inférieur (8) tourné vers une face frontale côté sortie (7) du boîtier (2) sert au moins indirectement d'appui pour une pièce de suivi de poussoir, dans lequel un côté supérieur (9) de la pièce de pontage (6) présente un enfoncement en forme de coquille (10), dans lequel se place un segment de coquille mobile (12) séparé d'un anneau (11), sur la piste intérieure (13) duquel le rouleau (4) est supporté de façon glissante et dans lequel le segment de coquille (12) s'étend dans l'enfoncement (10) en étant calé contre la rotation par des saillies sortant de la surface latérale intérieure (5) au-dessus de la pièce de pontage (6), **caractérisé en ce que** la pièce de pontage (6) est reliée d'une seule pièce au boîtier (2), dans lequel exactement quatre colonnes de guidage axiales (14) assemblées d'une pièce pénètrent à partir de la surface latérale intérieure (5) du boîtier (2) en tant que saillies, en s'étendant axialement jusqu'à la pièce de pontage (6), sur lesquelles le segment de coquille (12) est disposé de façon calée en rotation par des découpes d'angle (15) complémentaires à celles-ci sur ses deux faces frontales de séparation (16).

2. Poussoir selon la revendication 1, **caractérisé en ce qu'**une région de bord (17) du segment de coquille (12) est muni d'un chanfrein net (19) à partir de son segment frontal axial respectif (18) au moins vers la piste intérieure (13).

3. Poussoir selon la revendication 1, **caractérisé en ce que** les colonnes de guidage axiales (14) se terminent en pointe en direction d'une ligne axiale du poussoir (1).

4. Poussoir selon la revendication 1, **caractérisé en ce que** le segment de coquille (18) est une moitié, un tiers ou un quart de coquille et est séparé d'une bague de palier à roulement en tant qu'anneau (11) par craquage, sciage, érosion ou fraisage.

5. Poussoir selon la revendication 1, **caractérisé en ce que** le boîtier (2) se présente sous la forme d'une pièce en tôle d'acier ou d'une pièce extrudée.
